# EUROPÄISCHE PATENTSCHRIFT

(11) **EP 0 122 415 B1**
(45) Veröffentlichungstag und Bekanntmachung des Hinweises auf die Patenterteilung: **12.10.1988**
(21) Anmeldenummer: 84102160.3
(22) Anmeldetag: 01.03.1984
(51) Int. Cl.: F28C 3/06, F23J 15/00, B01D 53/34

(54) **Abkühlungseinrichtung**
Cooling device
Dispositif de refroidissement

(30) Priorität: 17.03.1983 DE 3309576
(43) Veröffentlichungstag der Anmeldung: 24.10.1984
(73) Patentinhaber: HOECHST AKTIENGESELLSCHAFT, 65926 Frankfurt am Main (DE)
(72) Erfinder: Schuchardt, Kurt, D-5040 Brühl (DE); Scholz, Harald, Dr., D-5042 Erftstadt (DE); Neuss, Hans Wilhelm, D-5040 Brühl (DE); Pech, Georg, D-5042 Erftstadt (DE)

(56) Entgegenhaltungen:
- DE-A- 2 115 411
- DE-C- 2 621 718
- US-A- 3 593 968

## Beschreibung

Die Erfindung betrifft eine Abkühlungseinrichtung (Quenche), in der durch Einspritzen von Flüssigkeit heiße korrosive Verbrennungsabgase abgekühlt werden, wie sie z. B. bei der Verbrennung von gasförmigen und/oder flüssigen chlorhaltigen Rückständen oder Chlorkohlenwasserstoffen entstehen.

Die konstruktive Ausführung einer solchen Quenche stellt ein schwieriges technisches Problem dar, weil einerseits die sichere Abkühlung der heißen korrosiven Gase erreicht und andererseits die Unterschiedlichen thermischen und korrosiven Belastungen, denen die Quenche in den verschiedenen Zonen ausgestezt ist, beherrscht werden müssen.

Im oberen Teil, in den die heißen Verbrennungsabgase mit Temperatur bis zu 1400° C eintreten, ist die Quenche vor allem thermisch belastet. Der Stahlmantel muß durch entsprechende Auskleidung vor Überhitzung geschützt werden (Heißzone).

Nach Quenchung der Abgase auf eine Temperatur unter 100°C mittels Wasser oder wässriger Salzsäure und teilweiser Absorption der korrosiven Bestandteile des Abgases in der Quenchflüssigkeit ist der Stahlmantel hauptsächlich gegen Korrosion zu schützen (Naßzone).

Die Auskleidung eines Stahlbehälters gegen Überhitzung, z. B. durch wärmedämmende keramische Steine, und gegen Korrosion, z. B durch Gummierung und keramische Platten, ist in der Technik bekannt.

Bei der beschriebenen Quenche besteht das Problem jedoch darin, daß sich die Heißzone und die Naßzone in der Praxis nicht scharf voneinander abgrenzen lassen. Der Bereich, wo die heißen Abgase und die Einspritzflüssigkeit aufeinandertreffen, ist von großer Turbulenz gekennzeichnet, was dazu führt, daß Flüssigkeit auch weit nach oben in die Heißzone verwirbelt wird, wärend andererseits die Wandung der Naßzone, besonders im Bereich der Düsen, nicht überall ausreichend benetzt und abgekühlt wird, so daß es zu örtlichen Überhitzungen kommt. Es gibt eine ziemlich ausgedehnte Übergangszone, in der der Stahlmantel gleichzeitig gegen Überhitzung und Korrosion geschützt werden muß.

Außerdem gibt es kein Material für die Auskleidung, das gleichzeitig ausreichend gegen Korrosion und Hitze schiltzt, Wärmedämmsteine sind nicht korrosionsbeständig und die Korrosionsschutz-Auskleidung durch Gummierung und keramische Platten ist hitzebeständing d. h, die Platten nehmen zwar selbst keinen Schaden, vermögen aber die Hitze nicht von Hartgummi fernzuhalten.

Alle betriebsbekannten Quenchen, bei denen der obere Teil des Stahlmantels nur gegen Überhitzung und der untere Teil nur gegen Korrosion geschützt ist, und bei denen die wärmedämmende keramische Auskleidung übergangslos an die gegen Korrosion schützende Auskleidung gemauert worden ist, halten den Anforderungen der Praxis nicht stand.

In der DE-PS-2 621 718 C3 wird eine Quenche beschrieben, bei der der gesamte Stahlmantel korrosionsbeständig ausgekleidet und diese hitzeempfindliche Auskleidung in der oberen Heißzone durch Vermauern von Wärmedämmsteinen geschützt ist. Eine mittlere Übergangszone, in der gleichzeitig Schutz gegen Hitze und Korrosion besteht, ist nicht vorhanden. Die Wärmedämmsteine sind nicht vor Korrosion und die Korrosionsschutzauskleidung der unteren Naßzone ist in ihrem oberen Bereich nicht vor Überhitzung geschützt.

Zusammenfassend weist diese bekannte Quenche folgende Nachteile auf:
1. Die Wärmedämmsteine der oberen Heißzone sind nicht gegen Korrosion geschützt. Ihre Beschädigung führt infolge Überhitzung zur Zerstörung zuerst der Gummierung und schließlich des Stahlmantels, weil die keramische Plattenauflage auf der Gummierung allein keinen ausreichenden Korrosionsschutz bietet.
2. Die Wärmedämmschicht endet übergangslos in der Höhe der Düsen-Ebene, ohne daß die Lage und Ausdehnung der Sprüh- bzw. Übergangszone, in der thermischer und korrosiver Angriff erfolgt, genau bekannt ist.
3. Die Korrosionsschutzauskleidung der unteren Naßzone ist in ihrem oberen Bereich nicht gegen Überhitzung geschützt.
4. Die Einspritzung der Quenchflüssigkeit in nur einer Ebene und in einem Winkel um 60°C zur Gasströmungsrichtung setzt die Leistungsfähigkeit der Quenche herab und begünstigt örtliche Überhitzungen, weil die Sprühkegel der Einspritzdüsen bei einem üblichen Sprühwinkel von 90° in diesem Fall nicht den gesamten Querschnitt der Quenche erreichen und unbesprühte Abschnitte, sogenannte Heiß-Fenster, an der Wandung unterhalb der jeweiligen Düse freilassen.

Die vorliegende Erfindung sieht eine Quenche vor, die den thermischen und korrosiven Belastungen standhält und für hohe Belastungen geeignet ist. Diese Quenche weist im wesentlichen folgende Merkmale auf:
1. Korrosionsschutz des gesamten Stahlmantels durch Gummierung und keramische Platten, wie aus der DE-PS-2 621 718 C3 an sich bekannt ist.
2. Schutz der hitzeempfindlichen Säureschutzauskleidung im Oberteil durch vorgemauerte Wärmedammsteine, wie aus der DE-PS-2 621 718 C3 an sich bekannt ist.
3. Ausführung der Wärmedämmschicht bis in die Naßzone hinunter, so daß eine ausgedehnte Übergangszone entsteht, in der der Stahlmantel gegen Hitze und Korrosion geschützt ist.
4. Schutz der Wärmedämmsteine vor Korrosion durch Vormauern von säurefesten keramischen Platten.
5. Eindüsen der Quenchflüssigkeit in 2 Ebenen. In der oberen Ebene wird durch mindestens 6, in der unteren Ebene durch mindestens 3 Düsen abgeschreckt. Dadurch wird eine hohe spezifische Raumbelastung (Kilojoule/m³) der Quenche erzielt und sogenannte Heiß-Fenster im Naßteil werden vermieden.
6. Die Düsenstöcke der 1. Ebene werden oberhalb der Krümmung des oberen gewölbten Bodens eingebaut, so daß die Achsen des Gaseingangsstutzens und der Düsenstöcke Winkel von ca. 30° bilden. Dadurch werden eine geringere Wirbelbildung, stabile Sprühkegel der Düsen und eine sichere, von Betriebsschwankungen ziemlich unabhängige Benetzung und Kühlung der Quenchwand erzielt. Auch die Bildung von Heiß-Fenstern wird auf diese Weise verhindert.
7. Die Quenche ist vorzugsweise so dimensioniert, daß die lineare Strömungsgeschwindigkeit der Verbrennungsabgase 0,5 - 1,5 m/s, vorzugsweise 1,0 m/s (bei Normaldruck und 100°C) und die Verweilzeit 2 - 8 Sekunden, vorzugsweise 3 - 4 Sekunden, beträgt. Dabei wird die lineare Strömungsgeschwindigkeit durch den Durchmesser der Quenche, die Verweilzeit hingegen durch die Höhe der Quenche festgelegt, wobei ein Längenverhältnis Höhe/Durchmesser = 1,5 - 3 bevorzugt ist.
8. Der Durchmesser des Oberteils der Quenche ist um soviel größer als nötig ist, um die zusätzliche wärmedämmende Auskleidung so aufzunehmen, daß nach vollständiger Auskleidung ein zylindrischer Innenraum entsteht.

Anhand der (für die Größenverhältnisse nicht streng maßgerechten) Zeichnung seien die erfindungsgemäße Abkühlungsinrichtung und ihre Funktion wie folgt beschrieben:

Der äußere Stahlmantel der Quenche besteht aus 2 Stahlzylindern unterschiedlichen Durchmessers (1, 2), die mit einem Konus (3) zusammengeschweißt und oben und unten durch gewölbte Böden (4, 5) verschlossen sind.

Der obere zylindrische Teil (1) des Stahlmantels ist im Durchmesser um soviel größer, als notwendig ist, um die für die obere Heißzone zusätzlichen Ausmauerungslagen (6, 7) aufnehmen zu können, so daß sich vor und nach Auftragen der letzten inneren korrosionsbeständigen Auskleidung (8) ein zylindrischer Innenraum gleichen Durchmessers ergibt.

Am Stahlbehälter befindet sich oben der zentrische Gaseingangsstutzen (9), durch den die Verbrennungsabgase in die Quenche eingeleitet werden. Im unteren Drittel, dicht am unteren gewölbten Boden, ist der seitliche Gasausgangsstutzen (10), durch den gleichzeitig die Quenchflüssigkeit abläuft. Zu Entleerungs-und Reinigungszwecken bei Stillständen dient der unterste zentrische Stutzen (11). Er kann jedoch auch für das gesonderte Abziehen der Quenchflüssigkeit während des Betriebes benutzt werden. Seitlich am unteren zylindrischen Teil (2) des Stahlmantels befindet sich eine Reinigungs- und Montageöffnung (12). Um den Gaseingangsstutzen (9) sind mindestens 6 Stutzen (13) für die Düsenstöcke im gleichen Abstand so angeordnet, daß die Achsen der Düsenstöcke mit der Achse des Gaseintrittsstutzens (9) Winkel von ca. 30° bilden. Im oberen Bereich des Naßteils (zylindrischer Teil 2) sind mindestens 3 Stutzen (14) für die Düsenstöcke der 2. Ebene leicht abwärts gerichtet angebracht.

Auf den Gasausgangsstutzen (10) ist ein Stutzen (15) zur Aufnahme einer Quenchdüse als zusätzliche Sicherheit für die meist aus Kunststoff bestehenden angeschlossenen Leitungen und Vorrichtungen aufgesetzt.

Zum Schutz gegen Korrosion ist die gesamte Innenfläche des Stahlbehälters einschließlich aller Stutzen bis über die Dichtflächen der Flansche säurefest gummiert (16). Im erweiterten Oberteil (1, 4) ist die Gummierung zuerst mit säurefesten (6), dann mit wärmedämmenden (7) Keramikplatten bzw. -steinen verkleidet. Die Stutzen (10 - 15) sind mit den säurefesten Platten, der Gaseingangsstutzen (9) ist mit säurefesten und wärmedämmenden Platten ausgekleidet.

Der so vorbereitete Innenraum, der nun aus einem Zylinder gleichen Durchmessers sowie aus dem oberen und unteren gewölbten Boden besteht, wird insgesamt mit 1 - 2 Lagen Keramik (8) korrosionsbeständig ausgekleidet.

Die Temperatur der Gummierung sowie die Ausgangstemperatur des Gases wird auf übliche Weise mit Temperaturfühlern überwacht.

Zusammenfassend betrifft die Erfindung eine Abkühlungseinrichtung zur Abschreckung heißer, hochkorrosiver, chlor- und chlorwasserstoffhaltiger Verbrennungsgase, bestehend aus einem langgestreckten, oben und unten mit je einem gewölbten Boden versehenen zylindrischen Stehlbehälter, einem zentrischen Stutzen für die Gaszufuhr am oberen Ende des Stahlbehälters, mehreren im oberen Drittel des Stahlbehälters in einer horizontalen Ebene äquidistant angeordneten schrägen Stutzen zur Aufnahme von Düsen für die Verdüsung von im Kreislauf geführter Abschreckflüssigkeit, einem seitlichen Stutzen im unteren Drittel des Stahlbehälters, oberhalb des gewölbten Bodens, als Austrittsöffnung für die abgeschreckten Verbrennungsgase und Abschreckflüssigkeit, einem zentrischen Stutzen am unteren Ende des Stahlbehälters für Reinigungszwecke sowie als Abfluß für Abschreckflüssigkeit, einer säurefesten Hartgummiauskleidung auf den Innenflächen des Stahlbehälters und sämtlicher Stutzen, einer säurefesten keramischen Auskleidung auf der säurefesten Hartgummischicht und einer feuerfesten Auskleidung aus Wärmedämmsteinen auf der säurefesten Auskleidung im oberen Bereich des Stahlbehälters, welcher dadurch gekennzeichnet ist, daß der obere Teil (1) des Stahlbehälters auf, vom oberen gewölbten Boden gerechnet, 40 - 50 % der Gesamthöhe des Behälters einen gegenüber dem unteren Teil (2) größeren Durchmesser aufweist, die feuerfeste Auskleidung aus Wärmedämmsteinen (7) in dem Ringraum zwischen den beiden Durchmessern angeordnet ist, der gesamte Innenraum des Stahlbehälters einschließlich der Wärmedämmsteine mit einer zweiten säurefesten keramischen Auskleidung (8) in Form eines Zylindermantels gleichen Durchmessers versehen ist und im unteren Teil (2) des Stahlbehälters ein seitlicher, gerader Stutzen (12) für Montage- und Reparaturzwecke vorgesehen ist.

Die Abkühlungseinrichtung der Erfindung ist weiterhin wahlweise und bevorzugt dadurch gekennzeichnet, daß
a) im oberen gewölbten Boden (4) um den zentrischen Stutzen (9) herum mindestens sechs Stutzen (13) angebracht sind, welche mit der Längsachse des Behälters Winkel a = 25° 35° einschließen;
b) in den unteren Teil (2) des Stahlbehälters oberhalb des Stutzens (12) in einer zweiten horizontalen Ebene äquidistant mindestens drei schräg nach unten gerichtete und mit der Längsachse des Behälters Winkel β = 70° - 80° einschließende Stutzen (14) zur Aufnahme von Düsen für die Verdüsung von im Kreislauf geführter Abschreckflüssigkeit eingelassen sind;
c) dem Austrittsstutzen (10) für die abgeschreckten Verbrennungsgase und Abschreckflüssigkeit ein schräg gegen die Strömungsrichtung geneigter und mit der horizontalen Achse dieses Austrittsstutzens einen Winkel y = 50° - 70° bildender Stutzen (15) zur Aufnahme einer Düse für die Verdüsung von Abschreckflüssigkeit aufsitzt;
d) die säurefeste Auskleidung (8) des Innenraums aus einer doppelten Lage von in säurefestem Kitt verlegten keramischen Mantelplatten besteht;
e) die säurefeste Auskleidung (6) auf der säurefesten Hartgummischicht (16) innerhalb aller Stutzen und im Bereich des oberen Teils (1) und des oberen gewölbten Bodens (4) aus einer einfachen Lage von in säurefestem Kitt verlegten keramischen Mantelplatten oder Spaltriemchen besteht;
f) der Durchmesser des oberen Teils (1) des äußeren Stahlbehälters um 10 bis 20 % größer ist als der Durchmesser des unteren Teils (2);
g) der obere Teil (1) des äußeren Stahlbehälters mit einer konisch zulaufenden Abschrägung in dessen unteren Teil (2) übergeht;
h) der Stahlbehälter ein Längenverhältnis Höhe/Durchmesser zwischen 1,5 und 3 aufweist.

## Patentansprüche

1. Abkühlungseinrichtung zur Abschreckung heißer, hochkorrosiver, chlor- und chlorwasserstoffhaltiger Verbrennungsgase, bestehend aus einem langgestreckten, oben und unten mit je einem gewölbten Boden versehenen zylindrischen Stahlbehälter, einem zentrischen Stutzen für die Gaszufuhr am oberen Ende des Stahlbehälters, mehreren im oberen Drittel des Stahlbehälters in einer horizontalen Ebene äquidistant angeordneten schrägen Stutzen zur Aufnahme von Düsen für die Verdüsung von im Kreislauf geführter Abschreckflüssigkeit, einem seitlichen Stutzen im unteren Drittel des Stahlbehälters, oberhalb des gewölbten Bodens, als Austrittsöffnung für die abgeschreckten Verbrennungsgase und Abschreckflüssigkeit, einem zentrischen Stutzen am unteren Ende des Stahlbehälters für Reinigungszwecke sowie als Abfluß für Abshreckflüssigkeit, einer säurefesten Hartgummiauskleidung auf den Innenflächen des Stahlbehälters und sämtlicher Stutzen, einer säurefesten keramischen Auskleidung auf der säurefesten Hartgummischicht und einer feuerfesten Auskleidung aus Wärmedämmsteineh auf der säurefesten Auskleidung im oberen Bereich des Stahlbehälters, dadurch gekennzeichnet, daß der obere Teil (1) des Stahlbehälters auf, vom oberen gewölbten Boden gerechnet, 40 - 50 % der Gesamthöhe des Behälters einen gegenüber dem unteren Teil (2) größeren Durchmesser aufweist, die feuerfeste Auskleidung aus Wärmedämmsteinen (7) in dem Ringraum zwischen den beiden Durchmessern angeordnet ist, der gesamte Innenraum des Stahlbehälters einschließlich der Wärmedämmsteine mit einer zweiten säurefesten keramischen Auskleidung (8) in Form eines Zylindermantels gleichen Durchmessers versehen ist und im unteren Teil (2) des Stahlbehälters ein seitlicher, gerader Stutzen (12) für Montage- und Reparaturzwecke vorgesehen ist.

2. Abkühlungseinrichtung nach Anspruch 1, dadurch gekennzeichnet, daß im oberen gewölbten Boden (4) um den zentrischen Stutzen (9) herum mindestens sechs Stutzen (13) angebracht sind, welche mit der Längsachse des Behälters Winkel a = 25° - 35° einschließen.

3. Abkühlungseinrichtung nach Anspruch 2, dadurch gekennzeichnet, daß in den unteren Teil (2) des Stahlbehälters oberhalb des Stutzens (12) in einer zweiten horizontalen Ebene äquidistant mindestens drei schräg nach unten gerichtete und mit der Längsachse des Behälters Winkel β = 70° - 80° einschließende Stutzen (14) zur Aufnahme von Düsen für die Verdüsung von im Kreislauf geführter Abschreckflüssigkeit eingelassen sind.

4. Abkühlungseinrichtung nach einem der vorhergehenden Ansprüche, dadurch gekennzeichnet, daß dem Austrittsstutzen (10) für die abgeschreckten Verbrennungsgase und Abschreckflüssigkeit ein schräg gegen die Strömungsrichtung geneigter und mit der horizontalen Achse dieses Austrittsstutzens einen Winkel y = 50° - 70° bildender Stutzen (15) zur Aufnahme einer Düse für die Verdilsung von Abschreckflüssigkeit aufsitzt.

5. Abkühlungseinrichtung nach einem der vorhergehenden Ansprüche, dadurch gekennzeichnet, daß die säurefeste Auskleidung (8) des Innenraums aus einer doppelten Lage von in säurefestem Kitt verlegten keramischen Mantelplatten besteht.

6. Abkühlungseinrichtung nach einem der vorhergehenden Ansprüche, dadurch gekennzeichnet, daß die säurefeste Auskleidung (6) auf der säurefesten Hartgummischicht (16) innerhalb aller Stutzen und im Bereich des oberen Teils (1) und des oberen gewölbten Bodens (4) aus einer einfachen Lage von in säurefestem Kitt verlegten keramischen Mantelplatten oder Spaltriemchen besteht.

7. Abkühlungseinrichtung nach einem der vorhergehenden Ansprüche, dadurch gekennzeichnet, daß der Durchmesser des oberen Teils (1) des äußeren Stahlbehälters um 10 bis 20 % größer ist als der Durchmesser des unteren Teils (2).

8. Abkühlungseinrichtung nach einem der vorhergehenden Ansprüche, dadurch gekennzeichnet, daß der obere Teil (1) des äußeren Stahlbehälters mit einer konisch zulaufenden Abschrägung in dessen unteren Teil (2) übergeht.

9. Abkühlungseinrichtung nach einem der vorhergehenden Ansprüche, dadurch gekennzeichnet, daß der Stahlbehälter ein Längenverhältnis Höhe/Durchmesser zwischen 1,5 und 3 aufweist.

## Claims

1. A cooling device for quenching hot, highly corrosive combustion gases containing chlorine and hydrogen chloride, which device comprises an elongate cylindrical steel vessel provided at both top and bottom with a domed end plate, a centric nozzle for introducing gas at the upper end of the steel vessel, a plurality of inclined nozzles arranged equidistant in a horizontal plane in the upper one- third of the steel vessel, for receiving jets for atomizing circulated quenching fluid, a lateral nozzle in the lover one-third of the steel vessel, above the domed end plate, as an exit orifice for the quenched combustion gases and quenching liquid, a centric nozzle at the lower end of the steel vessel for cleaning purposes and as an outlet for the quenching liquid, an acid-resistant hard rubber lining on the inner surfaces of the steel vessel and of all nozzles, an acid-resistant ceramic lining on the acid-resistant hard rubber layer and a refractory lining of heat insulating blocks on the acid-resistant lining in the upper part of the steel vessel, wherein the upper part (1) of the steel vessel has, over 40 - 50 % of the total height of the vessel, calculated from the upper domed end plate, a greater diameter than the lower part (2), the refractory lining of heat-insulating blocks (7) is located in the annular space between the two diameters, the total internal space of the steel vessel including the heat insulating blocks is provided with a second acid- resistant ceramic lining (8) in the form of a cylindrical shell of the same diameter and a lateral straight nozzle (12) for assembly and repair purposes is provided in the lower part (2) of the steel vessel.

2. The quenching device according to claim 1, wherein not less than six nozzles (13) are attached in the upper domed end plate (4) around the centric nozzle (9), the said six nozzles making an angle a = 25° - 35° with the longitudinal axis of the vessel.

3. The quenching device according to claim 2, wherein, in the lower part (2) of the steel vessel, in a second horizontal plane above the nozzle (12) not less than three nozzles (14), angled downward and making an angle = 70° - 80° with the longitudinal axis of the vessel, are inset, in an equidistant arrangement, for receiving jets for atomizing the circulated quenching liquid.

4. The quenching device according to any of the preceding claims, wherein the exit nozzle (10) for the quenched combustion gases and quenching liquid is surmounted by a nozzle (15), inclined to the direction of flow and making an angle y = 50° - 70° with the horizontal axis of this exit nozzle, for receiving a jet for the atomizing of quenching liquid.

5. The quenching device according to any of the preceding claims, wherein the acid-resistant lining (8) of the internal space consists of a double layer of ceramic shell plates set in acid-resistant putty.

6. The quenching device according to any of the preceding claims, wherein the acid-resistant lining (6) on the acid- resistant hard rubber layer (16) within all nozzles and in the region of the upper part (1) and the upper domed end plate (4) consists of a single layer of ceramic shell plates or wedge strips set in acid-resistant putty.

7. The quenching device according to any of the preceding claims, wherein the diameter of the upper part (1) of the outer steel vessel is 10 - 20 % greater than the diameter of the lower part (2).

8. The quenching device according to any of the preceding claims, wherein the upper part (1) of the outer steel vessel merges, at a conically tapering chamfer, into the lower part (2) of the vessel.

9. The quenching device according to any of the preceding claims, wherein the steel vessel has a linear ratio of height/diameter of between 1.5 and 3.

## Revendications

1. Dispositif de refroidissement pour le refroidissement rapide de gaz de combustion chauds, très corrosifs, contenant du chlore et du gaz chlorohydrique, constitué d'un récipient cylindrique en acier, de forme allongée, présentant en haut et en bas respectivement un fond bombé, d'une tubulure centrale pour l'arrivée du gaz à l'extrémité supérieure du récipient en acier, de plusieurs tubulures obliques, disposées dans un plan horizontal et à équidistance, dans le tiers supérieur du récipient en acier pour recevoir des gicleurs pour le giclement du liquide de refroidissement circulant en circuit fermé, d'une tubulure latérale dans le tiers inférieur du récipient en acier, au-dessus du fond bombé, comme ouverture de sortie pour les gaz de combustion refroidis et pour le liquide de refroidissement, d'une tubulure centrale à l'extrémité inférieure du récipient en acier aux fins de nettoyage ainsi que comme évacuation pour le liquide de refroidissement, d'un revêtement en caoutchouc dur résistant à l'acide sur les surfaces intérieures du récipient en acier et de toutes les tubulures, d'un revêtement céramique résistant à l'acide sur la couche de caoutchouc dur résistant à l'acide et d'un revêtement réfractaire constitué de briques isolantes sur le revêtement résistant à l'acide dans la zone supérieure du récipient en acier, caractérisé en ce que la partie supérieure (1) du récipient en acier présente, sur 40 - 50 % de la hauteur totale du récipient, compté depuis le fond bombé supérieur, un diamètre supérieur en comparaison de celui de la partie inférieure (2); en ce que le revêtement réfractaire constitué de briques isolantes (7) est disposé dans l'espace annulaire entre les deux diamètres; en ce que la totalité de l'espace intérieur du récipient en acier, y compris des briques isolantes, reçoit un second revêtement céramique (8) résistant à l'acide sous forme d'une enveloppe cylindrique de même diamètre; et en ce que dans la partie inférieure (2) du récipient en acier est prévue une tubulure droite, latérale, (12) aux fins de montage et de réparation.

2. Dispositif de refroidissement selon la revendication 1, caractérisé en ce que dans le fond bombé supérieur (4) autour de la tubulure centrale (9), sont rapportées au moins six tubulures (13) qui font avec l'axe longitudinal du récipient un angle a = 25° - 35°.

3. Dispositif de refroidissement selon la revendication 2, caractérisé en ce que dans la partie inférieure (2) du récipient en acier, au-dessus de la tubulure (12), dans un second plan horizontal et à équidistance, sont encastrées au moins trois tubulures (14), dirigées obliquement vers le bas et faisant avec l'axe longitudinal du récipient un angle p = 70° - 80°, pour recevoir des gicleurs pour le giclement du liquide de refroidissement circulant en circuit fermé.

4. Dispositif de refroidissement selon l'une des revendications précédentes, caractérisé en ce que sur la tubulure de sortie (10) prévue pour les gaz de combustion refroidis et pour le liquide de refroidissement, est rapportée une tubulure (15) inclinée obliquement en sens opposé à l'écoulement et faisant avec l'axe horizontal de cette tubulure de sortie un angle y = 50° - 70°, pour recevoir un gicleur pour le giclement de liquide de refroidissement.

5. Dispositif de refroidissement selon l'une des revendications précédentes, caractérisé en ce que le revêtement (8), résistant à l'acide, de l'espace intérieur est constitué d'une double couche de plaques enveloppes céramiques posées dans un ciment résistant à l'acide.

6. Dispositif de refroidissement selon l'une des revendications précédentes, caractérisé en ce que le revêtement (6) résistant à l'acide, prévu sur la couche de caoutchouc dur (16) résistant à l'acide, à l'intérieur de toutes les tubulures et dans la zone de la partie supérieure (1) et du fond bombé supérieur (4), est constitué d'une couche unique de plaques enveloppes céramiques, ou de filets pour les interstices, posés dans un ciment résistant à l'acide.

7. Dispositif de refroidissement selon l'une des revendications précédentes, caractérisé en ce que le diamètre de la partie supérieure (1) du récipient extérieur en acier est de 10 à 20 % supérieur au diamètre de la partie inférieure (2).

8. Dispositif de refroidissement selon l'une des revendications précédentes, caractérisé en ce que la partie supérieure (1) du récipient extérieur en acier se transforme en sa partie inférieure (2) par un chanfrein à allure conique.

9. Dispositif de refroidissement selon l'une des revendications précédentes, caractérisé en ce que le récipient en acier présente un rapport de dimension hauteur/diamètre entre 1,5 et 3.
